# EUROPÄISCHE PATENTSCHRIFT

(11) **EP 1 175 553 B1**
(45) Veröffentlichungstag und Bekanntmachung des Hinweises auf die Patenterteilung: **30.07.2003**
(21) Anmeldenummer: 00922604.4
(22) Anmeldetag: 05.04.2000
(51) Int. Cl.: F01L 9/04

(54) **VERFAHREN UND VORRICHTUNG ZUM ÖFFNEN UND SCHLIESSEN EINES VENTILS EINES VERBRENNUNGSMOTORS**
METHOD AND DEVICE FOR OPENING AND CLOSING A VALVE OF AN INTERNAL COMBUSTION ENGINE
PROCEDE ET DISPOSITIF POUR OUVRIR ET FERMER UNE SOUPAPE D'UN MOTEUR A COMBUSTION INTERNE

(30) Priorität: 30.04.1999 DE 19919734
(43) Veröffentlichungstag der Anmeldung: 30.01.2002
(73) Patentinhaber: MAHLE Ventiltrieb GmbH, 70376 Stuttgart (DE)
(72) Erfinder: ABELE, Marcus, D-76359 Marxzell-Burbach (DE); GLAS, Thomas, D-73630 Remshalden (DE); LECHNER, Martin, D-70378 Stuttgart (DE); STEINMETZ, Christoph, D-71634 Ludwigsburg (DE)
(74) Vertreter: Pohle, Reinhard
(86) Internationale Anmeldenummer: EP0002996
(87) Internationale Veröffentlichungsnummer: WO00066883

(56) Entgegenhaltungen:
- DE-A- 3 911 496
- DE-A- 19 723 405
- US-A- 4 375 793
- US-A- 5 730 091

## Beschreibung

Die Erfindung betrifft ein Verfahren und eine Vorrichtung zum Öffnen und Schließen eines Ventils eines Verbrennungsmotors.

Bekannt sind die nockenwellengesteuerte Ventilbetätigung, die elektromagnetische und die hydraulische Ventilsteuerung. Die Erfindung geht im Prinzip von der elektromagnetischen Ventilsteuerung (EMVS) aus. Sie läßt sich aber auch im Zusammenhang mit anderen wie z. B. hydraulischen oder pneumatischen Ventilsteuerungen einsetzen.

Bisher war die EMVS als Ein-Massen-Schwinger aufgebaut. Dabei kann ein Anker zwischen zwei Magnetspulen hin- und herschwingen. Der Anker ist mit dem Ventil verbunden. Im stromlosen Zustand befindet sich der Anker etwa in der Mitte zwischen den beiden Magnetspulen. Aufgrund der großen Spaltabstände in der Ruhelage und damit einhergehendem schlechten Wirkungsgrad ist bei der Beschleunigung ein unverhältnismäßig großer Energieaufwand nötig, der für sich genommen schon die Realisierbarkeit der EMVS in Serienanwendungen in Frage stellt.

Zur Reduzierung des Energiebedarfs, insbesondere um das sogenannte Ankerprellen und damit die Geräusche zu minimieren, offenbart die DE 197 23 405 A1 ein Verfahren, mit dem eine definierte Auftreffgeschwindigkeit des Ankers beim Schließen des Ventils eingestellt werden kann.

Ein Nachteil ist darin zu sehen, daß - um einen Kontakt des Ventils mit dem Kolben sicher zu verhindern - im Kolben Ventilnischen eingearbeitet sein müssen oder daß die Wand des Verbrennungsraums im Zylinderkopf zurückgesetzt sein muß. Diese Maßnahmen stellen verbrennungstechnisch eine negative Beeinflussung des Brennraums dar.

Die Erfindung beschäftigt sich daher mit dem Problem, bei elektromagnetischen oder hydraulischen Ventilsteuerungen den Energieeinsatz zu reduzieren und eine negative Beeinflussung des Verbrennungsvorgangs durch Ventilnischen oder zurückgesetzte Brennraumwände am Zylinderkopf zu vermeiden.

Dieses Problem wird bei gattungsgemäßen Verfahren gelöst durch die kennzeichnenden Merkmale des Anspruchs 1. Bei gattungsgemäßen Vorrichtungen wird das Problem gelöst durch die kennzeichnenden Merkmale der Ansprüche 4 oder 5. Vorteilhafte Weiterbildungen sind Gegenstand der Unteransprüche.

Grundgedanke der Erfindung ist es, die kinetische Energie des Ventils - und eines ggfs. mit dem Ventil verbundenen Masseteils - die dieses am Ende des Schließvorgangs aufweist, weitestgehend auf einen Massekörper zu übertragen und dort zwischenzuspeichern, sodaß diese Energie für den nächsten Öffnungshub des Ventils zur Verfügung steht. Dabei kann der Impuls jeweils direkt zwischen den Massekörpern übertragen oder über mindestens ein Zwischenglied weitergeleitet werden, wobei das Zwischenglied entweder weitgehend ortsfest angeordnet ist oder mit einer der beiden Massen verbunden ist. Die Zwischenspeicherung der Energie - wenn der Massekörper z. B. von einem Magnet festgehalten werden soll - erfolgt im Regelfall in einer Feder, die eine Rückstellkraft auf den Massekörper ausübt.

Physikalisch stellt die bekannte EMVS ein Ein-Masse-Pendel dar, während die Erfindung als Zwei-Massen-Pendel mit Energieübertragung beschreibbar ist.

Dabei wird die bekannte Ein-Masse-Schwingung der EMVS in zwei Halbschwingungen mit zwei Massen aufgeteilt. Am Ende jeder Halbschwingung erfolgt eine Übergabe der kinetischen Energie an die zweite schwingende Masse durch einen Stoßimpuls. Durch eine geeignete Abstimmung z. B. über die Federrate erreicht man, daß sich die Grund-Schwingungsdauer des Ventils im Verhältnis "drei Takte geschlossen" zu "ein Takt geöffnet" einstellt.

Eine Variation der Schwingzeiten kann also einerseits durch Verstellung der Federvorspannung und/oder der Federsteifigkeit und andererseits durch bekannte Mittel wie magnetisches Festhalten in den Endlagen realisiert werden.

Verglichen mit der bekannten EMVS ergeben sich die folgenden Vorteile:
- Das Ventil bleibt ohne äußere Energiezufuhr geschlossen, da im geschlossenen Zustand die energetische Nullage vorliegt. Erforderlichenfalls kann es auch durch Federkraft in den Ventilsitz gepreßt werden.
- Undefinierte Betriebspunkte werden vermieden, da es im Ventilbewegungszyklus eine eindeutige Ruhelage gibt.
- Das Einschwingen verläuft kontrolliert, ein Kontakt des Ventils mit dem Kolben kann ausgeschlossen werden. Daher kann der Brennraum optimal - insbesondere ohne Ventilnischen - gestaltet werden.
- Durch die impulsartige Übertragung werden sehr steile Öffnungsflanken bzw. wird ein sehr schnelles Öffnen des Ventils ermöglicht.
- Die Ventilöffnungsdauer kann über eine Änderung der Federvorspannung variiert werden.

Die Erfindung wird im folgenden anhand eines Beispiels näher beschrieben. Es zeigt:
- Fig. 1: eine erfindungsgemäße Vorrichtung zur Betätigung eines Ventils im Ruhezustand
- Fig. 2: ein Ablaufdiagramm eines erfindungsgemäßen Verfahrens.

Das System ist in Fig. 1 im Ruhezustand dargestellt.

Eine Ventil 1 und eine mit dem Ventil 1 durch ein Gewinde verbundene Masse 1' sowie eine Masse 2 können ihre kinetische Energie bzw. ihren Impuls über ein Zwischenglied 3 austauschen, das mit der Masse 2 (m2) fest verbunden ist.

Zur Begrenzung der Bewegung der Masse 1' bzw. des mit Masse 1' verbundenen Ventils 1 ist der mit dem nicht dargestellten Zylinderkopf verbundene Sitzring 4 und für Masse 2 ein Anschlag 5 vorgesehen. Die Position des Anschlags 5 ist so festgelegt bzw. einstellbar, daß in allen Betriebszuständen das Ventil geschlossen werden kann. Die Vorspannkraft der Feder 6 wird mit Hilfe der verstellbaren Auflage 8 größer eingestellt als die Kraft der Feder 7 mit der Auflage 9, um im Ruhezustand das sichere Schließen des Ventils zu gewährleisten. Das Beschleunigen, Verzögern und Halten in Endposition der Massen 1' (m1) und 2 (m2) erfolgt mittels Elektromagneten 10 (M1) und 11 (M2).

Verglichen mit bekannten elektromagnetischen Aktuatoren zur Ventilsteuerung besteht zwischen dem Ventil 1 und dem Betätigungsglied für das Ventil, also der Masse m₂, keine Verbindung, beide sind voneinander getrennt, wobei die Trennung in Fig. 1 zwischen dem Gewindebeginn des Ventils und dem Zwischenglied 3 vorliegt.

Ein möglicher Ablauf des erfindungsgemäßen Verfahrens wird in Fig. 2 dargestellt, die in Verbindung mit Fig. 1 zu lesen ist.

Aufgetragen sind über der Zeitachse t im oberen Bereich die Einschaltzeiten der Elektromagneten M₁ und M₂ und im unteren Bereich die von den Magneten hervorgerufenen Auslenkungen Sm₁ und Sm₂ der Massen m₁ und m₂ .

Zum Zeitpunkt t₀ wird der Magnet M₂ bestromt und bewegt die Masse m₂ beschleunigt bis zum Zeitpunkt t₁ gegen die Kraft der Feder 7 in Richtung der Halteposition (Bereich A).

Zum Zeitpunkt t₁ beginnt die Verzögerung der Masse m₂ und endet bei t₂, wenn die Masse m₂ die Halteposition erreicht. Ab dem Zeitpunkt t₂ hält der Magnet M₂ die Masse m₂ bis zum Zeitpunkt t₃ (Bereich B).

Zum Zeitpunkt t₃ wird die Masse m₂ losgelassen und beginnt beschleunigt durch die Feder 7 die Rückbewegung bis zum Übergabepunkt der Energie von m₂ an m₁ zum Zeitpunkt t₄ . Nach der Übertragung der Energie ist der Impuls der Masse m₂ nahezu 0 und die Masse m₁ hat den Impuls der Masse m₂ weitestgehend übernommen.

Die Masse m₁ beschleunigt ab t₄ und wird durch Bestromen des Magnets M₁ im Zeitraum von t₅ bis t₆ - Bereich C - in Ventilöffnungsrichtung bewegt. Gleichzeitig bewegt sich die Masse m₂ mittels Federkraft in die Ruhelage am Anschlag 5 und legt dabei den Leerweg s zurück. Diese Bewegung kann auch durch ein Dämpfungselement verzögert ablaufen.

Im Zeitraum von t₆ bis t ₇ wird die Masse m₁ verzögert.

Die Zeit, in der das Ventil ganz geöffnet ist, Bereich D, liegt zwischen t₇ und t₈ . Dabei hält der Magnet M₁ das Ventil in der Offenstellung.

Zum Zeitpunkt t₈ wird m₁ losgelassen, die Ventil-Schließbewegung beginnt und es wird zum Zeitpunkt t₉ die kinetische Energie von m₁ an m₂ übergeben.

Die Masse m₂ beschleunigt und wird durch Bestromen von M ₂ im Zeitraum E in Richtung Haltestellung bewegt und durch Bestromen von M₂ im Zeitraum F in der Haltestellung fixiert.

Gleichzeitig bewegt sich ab t₉ die Masse m₁ durch die Kraft der Feder 6 in ihre Ruhelage, in der das Ventil geschlossen ist und legt dabei noch den Leerweg s zurück.

Die Bestromung der Magneten M₁ und M₂ wird also jeweils kurz vor Erreichen der ausgelenkten Lage der zugehörigen Massen unterbrochen (Zeitraum t₁ bis t₂, t₆ bis t₇ und t₁₀ bis t₁₁ , um ein zu hartes Auftreffen an den jeweiligen Anschlägen zu vermeiden.
Von t₀ bis t₄ liegt das Ventil am Ventilsitz an, von t₄ bis t ₁₀ ist das Ventil ganz oder teilweise geöffnet.

Durch die erfindungsgemäße Ventilsteuerung kann die maximale Leistungsaufnahme der Elektromagneten erheblich vermindert werden, da im Bereich großer Spaltabstände zwischen Magnet und vom Magnet angezogenem Bauteil die Wiederverwertung der kinetischen Energie einen Großteil der sonst erforderlichen elektrischen Energie einspart.

## Patentansprüche

1. Verfahren zum Öffnen und Schließen eines Ventils eines Verbrennungsmotors, bei dem zwei Masseteile (1', 2) gegen eine Rückstellkraft bewegt werden, wobei ein Masseteil aus einem Ventil (1) und einer mit dem Ventil verbundenen Masse (1') besteht, wobei
beim Schließen des Ventils (1) die kinetische Energie des Ventils und einer gegebenenfalls mit dem Ventil (1) verbundenen Masse (1') auf eine zweite, beweglich angeordnete Masse (2) zumindest teilweise übertragen und in dieser vorübergehend in Form von kinetischer oder potentieller Energie gespeichert wird und daß die in der zweiten Masse (2) gespeicherte Energie durch Stoß auf das Ventil (1 und ggfs. die Masse (1') rückübertragen wird, um den Öffnungsvorgang des Ventils (1) einzuleiten, und wobei nach dem Stoß die zweite Masse (2) gegen einen Anschlag (5) anliegt, während das Ventil (1) in Bewegung ist **dadurch gekennzeichnet, daß** in der geöffneten Stellung des Ventils ein Elektromagnet (10) auf das Masseteil (1') wirkt.

2. Vorrichtung zur Betätigung eines Ventils eines Verbrennungsmotors
mit den Merkmalen
- zwei gegen Rückstellkraft beweglich angeordnete Masseteile (1',2) von denen das eine Masseteil aus einem Ventil (1) und einer mit dem Ventil verbundenen Masse (1') besteht,
- an zumindest einem Masseteil ist eine Kontaktfläche für eine stoßartige Energieübertragung zwischen beiden Masseteilen vorgesehen,
- es ist ein Anschlag (5) für das Masseteil (2) vorgesehen,
**dadurch gekennzeichnet,**
**daß** ein Elektromagnet (10) so angeordnet ist, daß er auf das Masseteil (1') wirken kann, um das Ventil in Offenstellung zu halten.

3. Vorrichtung zur Betätigung eines Ventils eines Verbrennungsmotors nach Anspruch 2,
**dadurch gekennzeichnet,**
**daß** die beiden Masseteile (1',2) etwa oder exakt richtungsgleich beweglich angeordnet sind.

4. Vorrichtung zur Betätigung eines Ventils eines Verbrennungsmotors nach Anspruch 2,
**dadurch gekennzeichnet,**
**daß** das erste Masseteil (1') linear verschiebbar angeordnet ist und das zweite Masseteil (2) schwenkbar und rückschwenkbar, jedoch nicht drehbar angeordnet ist.

5. Vorrichtung zur Betätigung des Ventils (1) eines Verbrennungsmotors nach Anspruch 3 oder 4,
**gekennzeichnet durch**
ein oder mehrere impulsübertragende Zwischenglieder zwischen den beiden Masseteilen.

6. Vorrichtung nach einem der Ansprüche 2 bis 5
**dadurch gekennzeichnet,**
**daß** die Rückstellkraft durch eine Feder erzeugt wird.

7. Vorrichtung nach Anspruch 4 oder 5,
**gekennzeichnet durch**
Mittel zum Festhalten mindestens eines der beiden Masseteile in der ausgelenkten Lage.

8. Vorrichtung nach Anspruch 4 oder 5,
**gekennzeichnet durch**
Mittel zur Beeinflussung der Schwingfrequenz des zweiten Masseteils (2).

## Claims

1. A method of opening and closing a valve of an internal combustion engine, wherein two mass elements (1',2) are moved against a restoring force, one mass element consisting of a valve (1) and a mass (1') joined to the valve, wherein the kinetic energy of the valve and a mass (1') possibly joined to the valve (1) is at least partly transferred to a second, movably arranged mass (2) when the valve (1) is being closed, and temporarily stored therein in the form of kinetic or potential energy, wherein the energy stored in the second mass (2) is transferred back by impact to the valve (1) and possibly the mass (1'), to start the opening process of the valve (1), and wherein the second mass (2) rests against a stop (5) after the impact, while the valve (1) is in motion, **characterised in that** an electromagnet (10) acts on the mass element (1') in the open position of the valve.

2. Apparatus for actuating a valve of an internal combustion engine with the features
- two mass elements (1', 2) arranged movably against a restoring force, one of which consists of a valve (1) and a mass (1') joined to the valve,
- a contact face for impulsive energy transmission between the two mass elements is provided on at least one mass element,
- a stop (5) is provided for the mass element (2),
**characterised in that** an electromagnet (10) is arranged so that it can act on the mass element (1') to hold the valve in the open position.

3. Apparatus for actuating a valve of an internal-combustion engine according to claim 2, **characterised in that** the two mass elements (1' ,2) are arranged for movement in approximately or exactly the same direction.

4. Apparatus for actuating a valve of an internal-combustion engine according to claim 2, **characterised in that** the first mass element (1') is arranged for linear displacement and the second mass element (2) is arranged for swinging and swinging back but not for rotation.

5. Apparatus for actuating the valve (1) of an internal-combustion engine according to claim 3 or 4, **characterised by** one or more pulse-transferring intermediate members between the two mass elements.

6. Apparatus according to any of claims 2 to 5, **characterised in that** the restoring force is produced by a spring.

7. Apparatus according to claim 4 or 5, **characterised by** means for securing at least one of the two mass elements in the displaced position.

8. Apparatus according to claim 4 or 5, **characterised by** means for affecting the oscillating frequency of the second mass element (2).

## Revendications

1. Procédé pour ouvrir et fermer une soupape d'un moteur à combustion interne, dans lequel deux pièces de masse (1', 2) sont déplacées contre une force de rappel, une pièce de masse étant constituée d'une soupape (1) et d'une masse (1') reliée à la soupape, dans lequel lors de la fermeture de la soupape (1) l'énergie cinétique de la soupape et d'une masse (1') reliée le cas échéant à la soupape (1) est transférée au moins partiellement à une seconde masse (2) montée mobile et est provisoirement accumulée dans celle-ci sous forme d'énergie cinétique ou potentielle et que l'énergie accumulée dans la seconde masse (2) est transféré en retour par choc à la soupape (1) et le cas échéant à la masse (1'), afin de lancer l'étape d'ouverture de la soupape (1), et dans lequel après le choc la seconde masse (2) est en appui contre une butée (5), tandis que la soupape (1) est en mouvement, **caractérisé en ce que**, dans la position ouverte de la soupape, un électro-aimant (10) agit sur la pièce de masse (1').

2. Dispositif pour actionner une soupape d'un moteur à combustion interne
comportant les particularités suivantes
- deux pièces de masse (1', 2), montées mobiles contre une force de rappel, dont l'une est constituée d'une soupape (1) et d'une masse (1') reliée à la soupape,
- une surface de contact est prévue sur au moins une pièce de masse pour un transfert d'énergie de type choc entre les deux pièces de masse,
- une butée (5), prévue pour la pièce de masse (2),
**caractérisé en ce**
**qu'**un électro-aimant (10) est disposé de telle façon qu'il peut agir sur la pièce de masse (1') pour maintenir la soupape en position ouverte.

3. Dispositif pour actionner une soupape d'un moteur à combustion interne selon la revendication 2,
**caractérisé en ce**
**que** les deux pièces de masse (1', 2) sont montées mobiles sensiblement ou exactement dans la même direction.

4. Dispositif pour actionner une soupape d'un moteur à combustion interne selon la revendication 2,
**caractérisé en ce**
**que** la première pièce de masse (1') est montée coulissante linéairement et que la seconde pièce de masse (2) est montée pivotante et rétro-pivotante, mais sans rotation possible.

5. Dispositif pour actionner la soupape (1) d'un moteur à combustion interne selon l'une des revendications 3 et 4,
**caractérisé par**
un ou plusieurs organes intermédiaires transmetteurs d'impulsions entre les deux pièces de masse.

6. Dispositif selon l'une des revendications 2 à 5,
**caractérisé en ce**
**que** la force de rappel est créée par un ressort.

7. Dispositif selon l'une des revendications 4 et 5,
**caractérisé par**
des moyens pour maintenir fermement au moins l'une des deux pièces de masse dans la position déviée.

8. Dispositif selon l'une des revendications 4 et 5,
**caractérisé par**
des moyens pour influencer la fréquence d'oscillation de la seconde pièce de masse (2).
